# EUROPÄISCHE PATENTANMELDUNG

(11) **EP 4 744 777 A1**
(43) Veröffentlichungstag der Anmeldung: **20.05.2026**
(21) Anmeldenummer: 25215621.1
(22) Anmeldetag: 13.11.2025
(51) Int. Cl.: B02C 18/00, B02C 18/16, B02C 18/36

(54) **SCHNEIDSIEB MIT GLEICHMÄSSIG VERTEILTEN SCHNEIDFLÄCHEN**

(30) Priorität: 13.11.2024 DE 102024133229
(71) Anmelder: Vogelsang GmbH & Co. KG, 49632 Essen (DE)
(72) Erfinder: Hartogh, Peter, 49632 Essen (DE); Vogelsang, Hugo, 49632 Essen (DE)
(74) Vertreter: Eisenführ Speiser

(57) **Zusammenfassung**

Die Erfindung betrifft ein Schneidsieb (1) zum Einsatz in Nasszerkleinerern (2) mit einem inneren Randbereich (4) und einem äußeren Randbereich (6), wobei das Schneidsieb (1) zwischen dem inneren und dem äußeren Randbereich (4, 6) einen Arbeits-Bereich (8) aus Leer-Abschnitten (10) und Material-Abschnitten (12) aufweist, wobei der Arbeits-Bereich (8) dazu vorgesehen ist, im Betrieb von wenigstens einer Schneidkante (11) überstrichen zu werden, gekennzeichnet durch ein Umfangsverhältnis (UV) das Verhältnis von akkumulierten Längen von Material-Abschnitten A_{M} (12) entlang einer Umfangslinie zu einem der Umfangslinie zugehörigen Umfang (U) ist, und wobei für das Schneidsieb (1) wenigstens eine stetige, krümmungswechselfreie Umfangs-Funktion F existiert, die Umfänge U auf ein Referenz- Umfangverhältnis RUV abbildet, wobei das Umfangsverhältnis (UV) für jeden Umfang U eines zum Arbeits-Bereich (8) des Schneidsiebs (1) konzentrischen und innerhalb des Arbeits-Bereichs (8) liegenden Kreises vom Referenz-Umfangverhältnis RUV = F(U) nicht mehr abweicht als 0,05, vorzugsweise 0,03, vorzugsweise 0,01 des Referenz-Umfangsverhältnisses (RUV) am jeweiligen Umfang.

## Beschreibung

Die vorliegende Erfindung betrifft ein Schneidsieb zum Einsatz in Nasszerkleinerern. Ferner betrifft die Erfindung einen Nasszerkleinerer zum Zerkleinern von Feststoffen, wobei der Nasszerkleinerer ein Schneidsieb aufweist.

Unter anderem in der Lebensmittel-, Zellstoff-, in der Schlachtereiindustrie oder im Betrieb von Biogas- oder Kläranlagen werden liquide oder schlammartige Medien verarbeitet, die zum Teil mit Feststoffen, insbesondere faserigen und/oder faserhaltigen Feststoffen, beladen sind. Während des Transports und/oder der Verarbeitung von solchen feststoffhaltigen Medien werden unterschiedlichste Anlagenelemente eingesetzt: Rohrleitungen, Förderpumpen, Drosseln, etc. Um derartige Elemente möglichst nicht zu beschädigen oder zu verstopfen, sollten die feststoffhaltigen Medien keine großen Festkörper oder lange Fasern enthalten. Andernfalls können z.B. nachgeschaltete Pumpen blockieren und/oder Rohre beschädigt werden. Aufwändige Wartungsarbeiten und/oder Anlagenstillstand sind die Folge. Nasszerkleinerer, auch Mazeratoren genannt, und Schwergutabscheider werden deshalb häufig zu Beginn des Materialflusses durch die Anlage eingesetzt. Schwergutabscheider scheiden schwere Festkörper (z.B. Steine) ab. Leichte Festkörper, etwa Holzreste, Knochen, Haare, Fasern oder Essensreste werden im Nasszerkleinerer zerkleinert. Verschiedene Prinzipien von Nasszerkleinerern sind bekannt, z.B. Zweiwellen-Zerkleinerer. Im Rahmen der vorliegenden Anmeldung wird ein Schneidsieb eines Nasszerkleinerers vorgeschlagen, bei dem das Zerkleinerern durch ein in dem Nasszerkleinerer angeordnetes, kreisförmiges Schneidsieb, welches von wenigstens einem, relativ zum Schneidsieb rotierenden Schneidmesser überstrichen wird, erfolgt. Das Schneidsieb weist Öffnungen bestimmter Größen auf. Festkörper werden zwischen dem Schneidsieb und dem wenigstens einen Schneidmesser durch Scherkräfte zerkleinert, bis sie klein genug sind, um die Öffnungen des kreisförmigen Schneidsiebs zu passieren.

Die Anmelderin vertreibt gattungsgemäße Zerkleinerungsvorrichtungen unter der Marke RotaCut. In der WO 2012/032175 A1 ist der Aufbau einer derartigen Zerkleinerungsvorrichtung beschrieben. Ein Nachstellmechanismus stellt ein gegenüber einem ersten Schneidelement (Schneidsieb) bewegliches zweites Schneidelement (Schneidmesser) relativ zum ersten Schneidelement solcherart nach, dass bei einem Verschleiß von Schneidkanten der Schneidelemente eine permanente Anlage des zweiten Schneidelements an das erste Schneidelement erfolgt. Dies wird insbesondere durch den Einsatz eines Hydraulikzylinders sichergestellt. Bevorzugt ist das erste Schneidelement ein Schneidsieb mit einer Vielzahl an Öffnungen, deren Begrenzungskanten Schneidkanten ausbilden.

Das konstruktive Auslegen einer Schneidsiebgeometrie unterliegt verschiedenen Herausforderungen. In Abhängigkeit von dem gewählten Einsatzgebiet muss die Kugeldurchgangsgröße passend gewählt werden, sodass zerkleinerte Feststoffe und Fasern ausreichend klein für die weitere Verarbeitung sind. Gleichzeitig darf die Kugeldurchgangsgröße zum Sicherstellen eines bestimmten Volumendurchsatzes nicht zu klein gewählt werden. Unter Umständen sind Werkstoffe zu verwenden, die beständig gegenüber im Betrieb verarbeiteten Chemikalien sind. Zum Maximieren von Wechselintervallen soll die Geometrie möglichst verschleißarm im Betrieb sein. Von der Anmelderin werden Schneidsiebe mit verschiedenen Geometrien angeboten, aus denen das für den jeweiligen Anwendungsfall geeignetste gewählt werden kann. Zum weiteren Steigern der Effizienz, zur Maximierung von Wartungsintervallen und im Sinne eines nachhaltigen, langlebigen Produktdesigns besteht Bedarf, die Materialeigenschaften und die geometrischen Eigenschaften von Schneidsieben für Nasszerkleinerer weiter zu optimieren. Insbesondere ist bislang nicht ausreichend berücksichtigt, dass es durch die Scherwirkung von Schneidsieb zur Schneidkante eines Schneidmessers und durch unterschiedliche Auflageverhältnisse der Schneidkante am Schneidsieb zu lokal unterschiedlicher Abnutzung des Schneidmessers entlang der Schneidkante des Schneidmessers kommt. Die Schneidkante des Schneidmessers verschleißt ungleichmäßig. Somit ist auch die Scherwirkung, die das Schneidmesser in Kombination mit dem Schneidsieb auf Feststoffe ausübt, im verschlissenen Zustand lokal unterschiedlich. Die Scherleistung lässt folglich nach und der Volumendurchsatz ist geringer.

Aufgabe der Erfindung ist es daher, ein Schneidsieb mit verbesserten Verschleißeigenschaften bereitzustellen, welches im Betrieb zu einem verbesserten, gleichmäßigeren Abnutzen der Schneidkanten von Schneidmessern führt. Ferner ist es Aufgabe der Erfindung, ein System zum Zerkleinern von Feststoffen in Mischfluiden bereitzustellen, das unter Einsatz des Schneidsiebs das Verlängern von Wartungsintervallen zum Wechsel der Schneidsiebe und/oder Schneidmesser erlaubt.

Die Aufgabe wird gelöst durch ein Schneidsieb mit den Merkmalen des unabhängigen Anspruchs 1. Ein derartiges Schneidsieb weist einen inneren Randbereich und einen äußeren Randbereich auf, wobei das Schneidsieb zwischen dem inneren und dem äußeren Randbereich einen Arbeits-Bereich aus Leer-Abschnitten und Material-Abschnitten aufweist, wobei der Arbeits-Bereich dazu vorgesehen ist, im Betrieb von einer Schneidkante überstrichen zu werden. Eine Umfangslinie eines Kreises innerhalb eines Arbeits-Bereichs kreuzt Material-Abschnitte A_{M} und Leer-Abschnitte A_{L}. Ein Umfangsverhältnis UV ist das Verhältnis von akkumulierten Längen von Material-Abschnitten A_{M} entlang einer Umfangslinie zu einem der Umfangslinie zugehörigen Umfang U. Für das Schneidsieb existiert wenigstens eine stetige, krümmungswechselfreie Umfangs-Funktion F, die Umfänge U auf ein Referenz-Umfangsverhältnis RUV abbildet. Ein erfindungsgemäßes Schneidsieb ist dadurch gekennzeichnet, dass das Umfangsverhältnis UV für jeden Umfang U eines zum Arbeits-Bereich des Schneidsiebs konzentrischen und innerhalb des Arbeits-Bereichs liegenden Kreises vom Referenz-Umfangsverhältnis RUV = F(U) nicht mehr abweicht als 0,05, vorzugsweise 0,03, vorzugsweise 0,01 des Referenz-Umfangsverhältnisses am jeweiligen Umfang.

Der Erfindung liegt die Erkenntnis zugrunde, dass der Verschleiß einer relativ zum Schneidsieb rotierenden Schneidkante maßgeblich von den Kontakten der rotierenden Schneidkante zum Schneidsieb abhängt. Das Schneidsieb weist einen Arbeits-Bereich auf. Der Arbeits-Bereich ist derjenige Bereich, der im Betrieb von wenigstens einer Schneidkante überstrichen wird. Er kann auch als Wirkfläche bezeichnet werden. Im Betrieb liegt die rotierende Schneidkante am Schneidsieb, genauer gesagt an den Material-Abschnitten des Arbeits-Bereichs des Schneidsiebs, an. Die Schneidkante des Schneidmessers wird durch einen Nachstellmechanismus mit einer Anstellkraft an das Schneidsieb gedrückt. Die Anstellkraft wirkt auf diejenigen Abschnitte der Schneidkante des Schneidmessers, welche im Kontakt mit Material-Abschnitten des Schneidsiebs sind. Hingegen liegen an denjenigen Abschnitten der Schneidkante des Schneidmessers, welches sich an Leer-Abschnitten des Schneidsiebs befinden, andere Belastungszustände vor: Hier werden im Betrieb zu zerkleinernde Festkörper durchtrennt. Dabei wirken Querkräfte auf das Schneidsieb, deren Stärke von der Art der Festkörper (Material, Geometrie, etc.) abhängig ist.

Die Form des Arbeits-Bereichs des Schneidsiebs ist rund. Eine Position der Schneidkante überstreicht im Betrieb Material-Abschnitte und Leer-Abschnitte. Bei einer Rotation der Schneidkante bezeichnet das Umfangsverhältnis UV das Verhältnis von Material-Abschnitten A_{M} entlang einer Umfangslinie des Schneidsiebs zu dem der Umfangslinie zugehörigen Umfang U. Für eine Schneidkante, deren Rotationsbewegung konzentrisch zum Arbeits-Bereich des Schneidsiebs ist, kann jeder Position entlang der Schneidkante ein Radius R, oder - durch Multiplikation des Radius R mit 2 x π - ein Umfang U zugeordnet werden. Das Umfangsverhältnis UV nimmt für jeden Umfang U Werte zwischen 0 und 1 an. Je größer der Wert des Umfangsverhältnisses ist, desto häufiger kommt es während einer Umdrehung der Schneidkante des Schneidmessers zu einem Kontakt mit dem Schneidsieb.

Schneidkanten von Schneidmessern und Schneidsiebe sind dann besonders verschleißanfällig, wenn das Umfangsverhältnis für verschiedene Positionen (Radien, Umfänge) entlang einer Schneidkante unterschiedliche Werte annimmt. Insbesondere tritt verstärkter Verschleiß auf, wenn es an benachbarten Positionen entlang der Schneidkante zu stark variierenden Umfangsverhältnissen kommt, also Sprünge des Umfangsverhältnisses entlang des Radius auftreten. Erfindungsgemäß ist es daher vorgesehen, derartige Sprünge des Umfangsverhältnisses entlang einer Schneidkante möglichst zu vermeiden. Das heißt, dass wenigstens eine stetige und krümmungswechselfreie Umfangs-Funktion F existiert, die Umfänge U auf ein Referenz-Umfangsverhältnis RUV abbildet (d.h. es treten keine plötzlichen, verschleißbegünstigenden Sprünge des Umfangsverhältnisses auf) und die Geometrie eines erfindungsgemäßen Schneidsiebs ist dadurch gekennzeichnet, dass das Umfangsverhältnis UV für jeden Umfang U eines zum Arbeits-Bereich des Schneidsiebs konzentrischen und innerhalb des Arbeits-Bereichs liegenden Kreises vom Referenz-Umfangverhältnis RUV = F(U) nicht mehr abweicht als 0,05, vorzugsweise 0,03, vorzugsweise 0,01 des Referenz-Umfangsverhältnisses am jeweiligen Umfang. Demnach weicht das Umfangsverhältnis UV zum Referenz-Umfangverhältnis RUV = F (U) maximal um einen Betrag ab, der sich innerhalb eines Toleranzbandes befindet. Aus messtechnischen und fertigungstechnischen Gründen ist ein derartiges Toleranzband vorgesehen. Beispielsweise kann das Referenz-Umfangsverhältnis konstant 0,5 betragen, d.h. unabhängig vom Umfang (bzw. des Radius) sind an jedem zum Arbeits-Bereich konzentrischen Kreis in etwa gleich viele Material-Abschnitte wie Leer-Abschnitte vorgesehen. Freilich ist aus fertigungstechnischen und/oder messtechnischen Gründen kein tatsächlich gemessenes Umfangsverhältnis von exakt 0,5 für jeden Umfang realisierbar. Beispielsweise fertigungs- und/oder messtechnisch bedingt gibt es ein Rauschen, also geringe Abweichungen vom Referenz-Umfangsverhältnis. In dem genannten Beispiel und für Abweichungen von bis zu 0,05 können an manchen Umfängen Umfangsverhältnisse von bis zu 0,55 ermittelt werden, an anderen Umfängen können Umfangsverhältnisse von 0,45 ermittelt werden. Es soll verstanden werden, dass auch andere Referenz-Umfangsverhältnisse möglich sind, und dass insbesondere das Referenz-Umfangsverhältnis nicht - wie im genannten Beispiel - eine konstante Funktion sein muss. Sie kann ebenso gut eine andere Umfangs-Funktion F sein, sofern sie stetig und krümmungswechselfrei ist.

Das Ermitteln des Umfangsverhältnis UV eines Schneidsiebs kann z.B. anhand einer photographischen Durchlichtaufnahme des Schneidsiebs und einem anschließenden, computergestützten Auswerten der Aufnahme erfolgen. Bei dem computergestützten Auswerten sind Durchlichtbereiche Leer-Bereiche und Schattenbereiche Material-Bereiche des Schneidsiebs. Mit an sich bekannten computergestützten Mitteln wird die Kreisform des Schneidsiebs anhand einer Durchlichtaufnahme erkannt. Es können aber auch die Leer-Bereiche gegenüber einer Rotationsachse des Schneidsiebs in einem Winkel angestellt sein. Zum Ermitteln der Leer- und Materialbereiche ist in einem solchen Fall statt einer Durchlichtaufnahme die Aufnahme einer Frontfläche des Schneidsiebs heranzuziehen und ein Auswerten kann mit einer photographischen Auflichtaufnahme des Schneidsiebs durchgeführt werden.

Der Arbeits-Bereich, innerhalb dessen die Umfangsverhältnisse nicht mehr als 0,05, vorzugsweise 0,03, vorzugsweise 0,01 von einem Referenz-Umfangsverhältnis abweichen, ist dazu vorgesehen, im Betrieb von wenigstens einer Schneidkante überstrichen zu werden. Überstreichen bezeichnet hierbei eine rotatorische Relativbewegung der Schneidkante relativ zum Schneidsieb. Die Schneidkante kann dabei wenigstens teilweise in Kontakt zum Schneidsieb stehen oder es kann zwischen Schneidkante und Schneidsieb ein schmaler Spalt vorgesehen sein, in dem im Betrieb Scherkräfte zum Zerkleinern der Festkörper auftreten.

Der Arbeits-Bereich wird von einer kreisinneren und einer kreisäußeren Grenze begrenzt. Die kreisinnere Grenze und die kreisäußere Grenze verlaufen jeweils an denjenigen inneren, bzw. äußeren Radien, an denen das Schneidsieb im Betrieb gerade nicht mehr von einem Schneidmesser überstrichen werden. Bevorzugt verläuft die kreisinnere Grenze bzw. die kreisäußere Grenze entlang des kleinsten bzw. größten Radius, an dem in Umfangsrichtung zumindest ein Wechsel von einem Material-Abschnitt zu einem Leer-Abschnitt erfolgt. Randbereiche außerhalb des Arbeits-Bereichs können beispielsweise durchgehend mit Material gefüllt sein oder mit Bohrungen für Zentrierstifte oder für Fixierelemente, etwa Schrauben, versehen sein. In Randbereichen können folglich auch andere Verhältnisse von Material-Abschnitten zu Leer-Abschnitten vorgesehen sein und ein Randbereich-Umfangsverhältnis muss den Bedingungen einer stetigen, krümmungswechselfreien Funktion innerhalb eines Toleranzbandes nicht genügen.

Unter Beachtung dieser Definition des Arbeits-Bereichs können computergestützt die Umfangsverhältnisse für ein Schneidsieb an verschiedenen Positionen (Radien, Umfänge) des Arbeits-Bereichs ermittelt werden und gegenüber dem Umfang aufgetragen werden. Zum computergestützten Auswerten der geometrischen Verhältnisse eines Schneidsiebs wird bevorzugt eine fotografische Aufnahme, etwa ein Scan, gewählt. Bevorzugt sind an der Aufnahme zwei verschiedene Pixelzustände ablesbar, wobei in einem Pixelzustand (z.B. dunkel) Material-Abschnitte erkannt werden, und in dem anderen Pixelzustand (z.B. hell) Leer-Abschnitte erkannt werden. Beispielsweise kann wenigstens in jedem Hundertstel des Radius der kreisäußeren Grenze des Arbeits-Bereichs ein Pixel aufgenommen werden. Bevorzugt ist die Auflösung höher zu wählen.

Bevorzugt existiert für das Schneidsieb außerdem wenigstens eine stetige, krümmungswechselfreie Winkel-Funktion G, die Kreiswinkel φ auf ein Referenz-Radialverhältnis RRV abbildet, wobei ein Radialverhältnis (RV) das Verhältnis aller akkumulierten Längen von Materialabschnitten (AM) entlang einer radialen Schnittlinie (L) zur Länge der Schnittlinie L ist, wobei die Schnittlinie L mit einer radialen Horizontalschnittlinie einen Winkel φ ∈ [0°, 360°] einschließt, wobei sich die Schnittlinie über den Arbeits-Bereich erstreckt, ohne in den inneren Randbereich und/oder in den äußeren Randbereich zu ragen und wobei das Radialverhältnis (RV) für jede radiale Schnittlinie mit einem Kreiswinkel φ ∈ [0°, 360°] vom Referenz-Radialverhältnis RRV = G (φ) nicht mehr abweicht als 0,15, vorzugsweise 0,1. Vorteilhafterweise treten für derartige Schneidsiebe während der Rotation der Schneidkante relativ zum Schneidsieb keine plötzlichen, starken Änderungen des Radial-Verhältnisses in Laufrichtung auf. Somit wird ein besserer Rundlauf im Betrieb gewährleistet. Vibrationen werden minimiert. Es treten weniger impulsartige, plötzliche Belastungen auf die Schneidkante des Schneidmessers auf. Dies wirkt sich vorteilhaft auf die Verschleißfestigkeit aus und verlängert Wartungsintervalle.

Es ist außerdem bevorzugt, dass die Funktion (F) konvex, linear oder konstant ist. Die Funktion (F) ist dann nicht konkav. Die Begriffe "konvex" bzw. "konkav" beziehen sich hierbei auf eine Darstellung, bei der auf der Ordinate das Umfangsverhältnis in positiver Richtung zunehmend aufgetragen und auf der Abszisse in positiver Richtung der Radius aufgetragen ist. Eine konstante Funktion F weist vorteilhafterweise gleichmäßige Umfangsverhältnisse für jede radiale Position des Schneidmessers innerhalb des Arbeits-Bereichs auf. Im jeweiligen Anwendungsfall kann es aber auch vorteilhaft sein, wenn die Funktion F linear oder konvex ist. Insbesondere kann die Abnutzung von Schneidkanten an Schneidmessern am inneren oder äußeren Rand des Schneidsiebs größer sein, wenn das Anstellen des Schneidmessers an das Schneidsieb durch Druckkräfte z.B. am inneren oder am äußeren Rand erfolgt. Auch kann das Abnutzungsverhalten am äußeren Rand je nach Anwendungsfall größer sein als am inneren Rand, wenn z.B. größere Festkörper infolge der Zentrifugalkraft eher am äußeren Rand zerkleinert werden, als am inneren Rand, und hier größere Scherbelastungen auftreten. Vorteilhafterweise können derartige Unterschiede im Verschleißverhalten entlang einer Schneidkante durch eine entsprechende Ausgestaltung eines Schneidsiebs, dessen Umfangsverhältnis vom Referenz-Umfangsverhältnis RUV nicht mehr abweicht als 0,05, vorzugsweise 0,03, vorzugsweise 0,01, wobei das Referenz-Umfangsverhältnis einer konvexen oder linearen Funktion folgt, kompensiert werden.

Ferner ist ein Schneidsieb bevorzugt, bei welchem der Arbeits-Bereich eine Fläche von wenigstens 30 %, vorzugsweise 40 %, 50 %, 60 %, 70 %, 80 % einer Frontfläche des Schneidsiebs und von höchstens 95 %, vorzugsweise 90 %, 85 %, 80 %, 70 % der Frontfläche des Schneidsiebs umfasst. Die Frontfläche ist hierbei die Kreisfläche, die von der Kreisform des kreisförmigen Schneidsiebs eingeschlossen wird und besteht im Wesentlichen aus inneren und äußeren Randbereich, sowie dem radial dazwischen angeordneten Arbeits-Bereich. Die Frontfläche umfasst Bereiche mit Material, und Bereiche ohne Material, z.B. Leer-Abschnitte, Bohrungen zum Fixieren des Schneidsiebs und/oder einen Durchtritt für eine Antriebswelle zum Antreiben eines Schneidmessers. Durch das Festlegen eines unteren Grenzbereichs von wenigstens 30 %, vorzugsweise 40 %, 50 %, 60 %, 70 %, 80 % der Fläche wird vorteilhafterweise sichergestellt, dass der Volumendurchsatz durch das Schneidsieb ausreichend groß ist. Durch das Festlegen eines oberen Grenzbereichs von höchstens 95 %, vorzugsweise 90 %, 85%, 80%, 70 % der Frontfläche wird gewährleistet, dass am äußeren Randbereich ausreichend Möglichkeiten zum Einspannen und Fixieren des Schneidsiebs anbringbar sind und dass am inneren Randbereich ein Durchtritt für eine Antriebswelle vorgesehen werden kann.

In einer weiteren bevorzugten Ausführungsform oder einem weiteren Aspekt der Erfindung, umfasst der innere Randbereich des Schneidsiebs eine mittige Aussparung zur Aufnahme eines Rotationselements, wobei die Material-Abschnitte gebildet sind durch eine erste Mehrzahl an ersten Material-Stegen, die sich spiralförmig von innen nach außen erstrecken; und eine zweite Mehrzahl an zweiten Material-Stegen, die sich gekrümmt, vorzugsweise spiralförmig, gegenläufig zu den ersten Material-Stegen von innen nach außen erstrecken, wobei von den ersten Material-Stegen, den zweiten Material-Stegen, dem inneren Randbereich und dem äußeren Randbereich materialfreie Leer-Abschnitte umschlossen werden. Der Begriff "spiralförmig" bezeichnet hier eine Kurve, die um einen Punkt verläuft und sich je nach Betrachterperspektive von diesem Punkt entfernt oder sich ihm annähert. Insbesondere ist der Begriff hier nicht auf die Form archimedischer Spiralen begrenzt und umfasst z.B. auch Kreisevolventen. Die Material-Stege dieser Ausführungsform bilden Material-Abschnitte. Zueinander gegenläufige erste, bzw. zweite Material-Stege stützen einander vorteilhafterweise. In dem hier genannten weiteren Aspekt der Erfindung wird insbesondere offenbart und beansprucht, ein Schneidsieb zum Einsatz in Nasszerkleinerern mit einem inneren Randbereich und einem äußeren Randbereich, wobei das Schneidsieb zwischen dem inneren und dem äußeren Randbereich einen Arbeits-Bereich aus Leer-Abschnitten und Material-Abschnitten aufweist, wobei der Arbeits-Bereich dazu vorgesehen ist, im Betrieb von wenigstens einer Schneidkante überstrichen zu werden, wobei der innere Randbereich aufweisend, eine mittige Aussparung zur Aufnahme eines Rotationselements, wobei die Material-Abschnitte gebildet sind durch eine erste Mehrzahl an ersten Material-Stegen, die sich spiralförmig von innen nach außen erstrecken; und eine zweite Mehrzahl an zweiten Material-Stegen, die sich gekrümmt, vorzugsweise spiralförmig, gegenläufig zu den ersten Material-Stegen von innen nach außen er-strecken, wobei von den ersten Material-Stegen, den zweiten Material-Stegen, dem inneren Randbereich und dem äußeren Randbereich materialfreie Leer-Abschnitte umschlossen werden. Die im Folgenden dargestellten bevorzugten Ausführungsformen beziehen sich explizit sowohl auf den ersten Aspekt als auch den weiteren Aspekt der Erfindung.

Bevorzugt erstrecken sich die ersten Material-Stege evolventenförmig, insbesondere kreisevolventenförmig. Wegen des konstanten Windungsabstands von Kreisevolventen ist eine solche Ausführungsform besonders gleichmäßig.

Weiterhin ist es bevorzugt, dass die zweiten Material-Stege die ersten Material-Stege kreuzen. Die Zwischenräume der ersten und zweiten Material-Stege bilden dann Leer-Abschnitte aus. In Abhängigkeit von der Anzahl, Steigung, Größe der Material-Stege und weiteren Konstruktionsparametern kann eine für den jeweiligen Anwendungsfall geeignete Kugeldurchgangsgröße festgelegt werden.

Die zweiten Material-Stege weisen in einer bevorzugten Ausführungsform eine von radial innen nach radial außen im Wesentlichen gleichbleibende Stegbreite auf, d.h. bevorzugt verjüngen sie sich nicht nach radial außen oder radial innen hin. Dann nimmt das Umfangsverhältnis UV nach radial außen hin ab, denn eine gleichbleibende Anzahl zweiter Material-Stege mit gleichbleibender Stegbreite steht nach radial außen hin einem größer werdenden Umfang gegenüber. Radial außen ist die Reibung der Schneidkante des Schneidmessers zum Schneidsieb dann niedriger. In Abhängigkeit von dem zu schneidendem Medium kann dies vorteilhaft sein. Zum Beispiel können sich radial außen aufgrund der Zentrifugalkraft schwerere Festkörper ansammeln, welche einen höheren Verschleiß beim Scheren verursachen. Dann ist es vorteilhaft, den reibungsbedingten Verschleiß durch den Kontakt von Schneidsieb zur Schneidkante des Schneidmessers als Ausgleich hierzu radial außen geringer zu halten, als in der Mitte des Schneidsiebs.

Es ist aber auch bevorzugt, dass sich die zweiten Material-Stege radial nach außen hin verjüngen. Kugeldurchgänge sind dann mit zunehmendem Radius größer.

Es ist gleichermaßen bevorzugt, dass sich die zweiten Material-Stege radial nach innen hin verjüngen. In diesem Fall kann z.B. ein annähernd konstantes Umfangsverhältnis für alle Umfänge innerhalb des Arbeits-Bereichs erreicht werden. Das ist vorteilhaft zum Erreichen einer gleichmäßigen Zerkleinerung. Außerdem sind radial äußere Bereiche somit dicker ausgeführt als radial innere Bereiche. Das ist vorteilhaft, weil sich aufgrund der Fliehkraft schwere Festkörper, die potenziell mehr Verschleiß verursachen können als leichte Partikel, eher radial außen anreichern. Die radial äußeren Bereiche sind vorteilhafterweise dicker und somit stabiler ausgeführt, als radial innere Bereiche.

Es ist bevorzugt, dass die zweiten Material-Stege vom inneren Randbereich bis zum äußeren Randbereich verlaufen. Innerhalb des Arbeits-Bereichs kreuzen Sie dann ersten Material-Stege. Vorteilhafterweise kommt es somit nicht zu T-Stößen. Strukturmechanisch ist das vorteilhaft.

Von jeder Gerade, die sich vom Mittelpunkt des Schneidsiebs radial nach außen erstreckt, werden mit den die Gerade kreuzenden zweiten Material-Stegen Schneidwinkel eingeschlossen. Im Betrieb werden in der Regel ein oder mehrere gerade und sich radial vom Mittelpunkt nach außen erstreckende Schneidmesser verwendet. Bevorzugt ist das Schneidsieb dazu ausgebildet, beim Zusammenwirken mit der Schneidkante Schneidwinkel in einem Bereich von 10° bis 30°, vorzugsweise in einem Bereich von 15° bis 25°, vorzugsweise von 20° einzuschließen. Bei Schneidwinkeln in einem Bereich von 10° bis 30°, vorzugsweise in einem Bereich von 15° bis 25°, vorzugsweise bei einem Schneidwinkel von 20° erfolgt eine besonders zuverlässige Zerkleinerung der zu zerkleinernden Feststoffe.

Es kann aber auch vorgesehen sein und ist gleichermaßen bevorzugt, dass sich Schneidmesser nicht auf einer Geraden, die sich vom Mittelpunkt des Schneidsiebs radial nach außen erstreckt, angeordnet sind. Bevorzugt sind Schneidkanten der Schneidmesser zu einer Mittelachse, die senkrecht auf einer Ebene des Schneidsiebs steht und durch den Mittelpunkt des Schneidsiebs verläuft, windschief angeordnet. Besonders bevorzugt ist der Abstand einer Schneidkante zur Mittelachse kleiner als 3 cm, 2 cm, 1 cm, 0,5 cm. Besonders bevorzugt sind Schneidsiebe, die mit derartigen, windschief angeordneten Schneidmessern Schneidwinkel in einem Bereich von 10° bis 30°, vorzugsweise in einem Bereich von 15° bis 25°, vorzugsweise von 20° einzuschließen.

Besonders bevorzugt ist jeder Schneidwinkel in einem Bereich von 10° bis 30°, vorzugsweise in einem Bereich von 15° bis 25°, vorzugsweise 20°. Bei Krümmungen des zweiten Materialstegs kann dieser entlang des Radius verschiedene Schneidwinkel mit der Geraden bzw. mit dem Schneidmesser einschließen. Wenn alle Schneidwinkel in einem ähnlichen Bereich, insbesondere in einem Bereich von 10° bis 30°, vorzugsweise in einem Bereich von 15° bis 25° liegen, vorzugsweise etwa 20° betragen, dann ist die Schneidwirkung vorteilhafterweise weniger abhängig von der radialen Position des zu zerkleinernden Feststoffs.

Vorzugsweise und in Abhängigkeit vom Anwendungsfall liegen Kugeldurchgangsdurchmesser der Leer-Abschnitte in einem Bereich von einer unteren Grenze, die 5 mm, 10 mm, 15 mm, 20 mm, oder 25 mm beträgt, bis zu einer oberen Grenze, die 25 mm, 30 mm, 35 mm, 40 mm, oder 50 mm beträgt. Für typische Anwendungsfälle ist dieser Bereich vorteilhafterweise geeignet, um einerseits nur ausreichend zerkleinerte Feststoffe in den nachfolgenden Anlagenelementen weiter zu verarbeiten und andererseits einen effizienten Volumendurchsatz sicherzustellen. Innerhalb dieses Bereichs kann für die jeweilige Anwendung ein Optimum der Kugeldurchgangsgröße erreicht werden. Es soll verstanden werden, dass innerhalb eines Schneidsiebs auch mehrere verschiedene Kugeldurchgangsdurchmesser vorliegen können, die z.B. radial innen kleiner sind als radial außen.

Bevorzugt haben die ersten Material-Stege und die zweiten Material-Stege eine harte Oberfläche und einen zähen Kern. Die Begriffe hart und zäh sind im Kontext der vorliegenden Offenbarung vergleichend gemeint. Das heißt, dass der Kern, also das Materialinnere der ersten und zweiten Material-Stege im Vergleich zur Oberfläche der Material-Stege zäher ausgebildet ist.

Bevorzugt weist das Schneidsieb ein oder mehrere Elemente zum Positionieren und/oder sicheren Fixieren des Schneidsiebs in einem Nasszerkleinerer auf.

Die Aufgabe wird in einem weiteren Aspekt gelöst durch ein System zum Zerkleinern von Feststoffen in Mischfluiden, umfassend ein Schneidsieb gemäß dem ersten Aspekt der Erfindung und wenigstens ein Schneidmesser. Bevorzugt wird der Arbeits-Bereich des Schneidsiebs beim Rotieren des wenigstens einen Schneidmessers von dem wenigstens einen Schneidmesser überstrichen und ist zumindest teilweise in Kontakt mit dem wenigstens einen Schneidmesser. Das Schneidmesser ist dazu ausgebildet, im Betrieb um eine Rotationsachse zu rotieren. Diese Rotationsachse kann versetzt zu einer Zentralachse angeordnet sein. Besonders bevorzugt ist eine Rotationsachse des wenigstens einen Schneidmessers koaxial zu einer Zentralachse des Arbeitsbereichs. Ferner bevorzugt ist eine Zentralachse des Schneidsiebs koaxial zur Rotationsachse des wenigstens einen Schneidmessers.

Bevorzugt ist ein System, bei dem die Anzahl der ersten Material-Stege des Schneidsiebs nicht durch die Anzahl der Schneidmesser teilbar ist. Typischerweise werden in einem Nasszerkleinerer ein, zwei, drei, vier oder sechs Schneidmesser eingesetzt, die bevorzugt gleichmäßig verteilt sind. Der Einsatz einer Anzahl erster Material-Stege, die nicht durch die Anzahl der Schneidmesser teilbar ist, ist vorteilhaft zum Vermeiden von Eigenschwingungen des Nasszerkleinerers im Betrieb.

Es ist auch bevorzugt, dass die Anzahl der zweiten Material-Stege nicht durch die Anzahl der Schneidmesser teilbar ist. Das ist ebenfalls vorteilhaft zum Vermeiden von Eigenschwingungen des Nasszerkleinerers im Betrieb.

In Abgrenzung zum Stand der Technik werden bevorzugte Ausführungsformen des erfindungsgemäßen Schneidsiebs anhand der beiliegenden Figuren erläutert. Es soll verstanden werden, dass das Schneidsieb gemäß dem ersten Aspekt der Erfindung und das System gemäß dem zweiten Aspekt der Erfindung gleiche und ähnliche Unteraspekte aufweisen, wie sie insbesondere in den abhängigen Ansprüchen niedergelegt sind. Insofern wird für Weiterbildungen des zweiten Aspekts der Erfindung vollumfänglich auf die Weiterbildungen des ersten Aspekts der Erfindung verwiesen.

### Es zeigen:

Fig. 1 eine perspektivische Ansicht einer bevorzugten Ausführungsform eines erfindungsgemäßen Schneidsiebs in einem System zum Zerkleinern von Feststoffen mit einer Darstellung eines Schneidmessers eines Nasszerkleinerers;
Fig. 2a eine Frontalansicht eines ersten Schneidsiebs aus dem Stand der Technik;
Fig. 2b eine Abwicklungsdarstellung des ersten Schneidsiebs aus dem Stand der Technik mit einer Auswertung des Umfangsverhältnisses;
Fig. 2c eine Abwicklungsdarstellung des ersten Schneidsiebs aus dem Stand der Technik mit einer Auswertung des Radialverhältnisses;
Fig. 3a eine Frontalansicht eines zweiten Schneidsiebs aus dem Stand der Technik;
Fig. 3b eine Abwicklungsdarstellung des zweiten Schneidsiebs aus dem Stand der Technik mit einer Auswertung des Umfangsverhältnisses;
Fig. 3c eine Abwicklungsdarstellung des zweiten Schneidsiebs aus dem Stand der Technikmit einer Auswertung des Radialverhältnisses;
Fig. 4a eine Frontalansicht eines dritten Schneidsiebs aus dem Stand der Technik;
Fig. 4b eine Abwicklungsdarstellung des dritten Schneidsiebs aus dem Stand der Technik mit einer Auswertung des Umfangsverhältnisses;
Fig. 4c eine Abwicklungsdarstellung des dritten Schneidsiebs aus dem Stand der Technik mit einer Auswertung des Radialverhältnisses;
Fig. 5a eine Frontalansicht eines ersten Ausführungsbeispiels eines erfindungsgemäßen Schneidsiebs;
Fig. 5b eine Abwicklungsdarstellung des ersten Ausführungsbeispiels eines erfindungsgemäßen Schneidsiebs mit einer Auswertung des Umfangsverhältnisses;
Fig. 5c eine Abwicklungsdarstellung des ersten Ausführungsbeispiels eines erfindungsgemäßen Schneidsiebs mit einer Auswertung des Radialverhältnisses;
Fig. 6a eine Frontalansicht eines zweiten Ausführungsbeispiels eines erfindungsgemäßen Schneidsiebs;
Fig. 6b eine Abwicklungsdarstellung des zweiten Ausführungsbeispiels eines erfindungsgemäßen Schneidsiebs mit einer Auswertung des Umfangsverhältnisses;
Fig. 6c eine Abwicklungsdarstellung des zweiten Ausführungsbeispiels eines erfindungsgemäßen Schneidsiebs mit einer Auswertung des Radialverhältnisses;
Fig. 7a eine Frontalansicht eines dritten Ausführungsbeispiels eines erfindungsgemäßen Schneidsiebs;
Fig. 7b eine Abwicklungsdarstellung des dritten Ausführungsbeispiels eines erfindungsgemäßen Schneidsiebs mit einer Auswertung des Umfangsverhältnisses;
Fig. 7c eine Abwicklungsdarstellung des dritten Ausführungsbeispiels eines erfindungsgemäßen Schneidsiebs mit einer Auswertung des Radialverhältnisses;
Fig. 8a ein erfindungsgemäßes Schneidsieb in einem System mit vier Schneidmessern und ausgeblendetem Rotor;
Fig. 8b ein erfindungsgemäßes Schneidsieb in einem System mit vier Schneidmessern und eingeblendetem Rotor; und
Fig. 9 einen Nasszerkleinerer mit eingebautem Schneidsieb.

Figur 1 zeigt eine erste Ausführungsform eines Schneidsiebs 1 zum Einsatz in Nasszerkleinerern 2 (vgl. Figur 9) mit einem inneren Randbereich 4, einem äußeren Randbereich 6, wobei das Schneidsieb 1 zwischen dem inneren Randbereich 4 und dem äußeren Randbereich 6 einen Arbeits-Bereich 8 aus Leer-Abschnitten 10 und Material-Abschnitten 12 aufweist, wobei der Arbeits-Bereich 8 dazu vorgesehen ist, im Betrieb von einer Schneidkante 11 überstrichen zu werden. Die Schneidkante 11 ist ein separates Bauteil des Nasszerkleinerers 2 bzw. Teil eines Systems 3 aus Schneidsieb 1 und wenigstens einem Schneidmesser 14 und hier zum Veranschaulichen abgebildet. Die Schneidkante 11 bewegt sich relativ zum Schneidsieb 1 in einer kreisförmigen Bewegungsrichtung 13, wobei die Kreisform der Bewegungsrichtung 13 konzentrisch zu der des Schneidsiebs 1 ist. Es soll verstanden werden, dass im Betrieb auch mehr als eine Schneidkante, z.B. zwei, drei, vier, fünf oder sechs Schneidkanten vorgesehen sein können, wie insbesondere in Figur 9 dargestellt. Die Schneidleistung und der Durchsatz eines zu bearbeitenden Mediums werden so gesteigert. Die Schneidkante 10 ist die dem Schneidsieb 1 zugewandte Kante eines Schneidmessers 14. Das Schneidmesser 14 ist im Betrieb in einem in Figur 9 gezeigten Maschinengehäuse 15 angeordnet. Insbesondere ist durch eine innere Aussparung 16 im inneren Randbereich 4 des Schneidsiebs 1 eine Antriebswelle 18 zum rotatorischen Antreiben des Schneidmessers 14 angeordnet.

Der Nasszerkleinerer 2 in Figur 9 weist außerdem einen Fluideingang 20, einen Fluidausgang 22, eine Öffnungseinheit 24, einen Antrieb 26, einen Rotor 46, einen Schwergutabscheider 27, und eine hydraulische Nachstelleinheit 28 auf. Die hydraulische Nachstelleinheit 28 befindet sich zwischen dem Schneidsieb 1 und dem Antrieb 26 und ist hier nicht im Detail abgebildet. Im Betrieb ist der Fluideingang 20 an eine Zuführung und der Fluidausgang 22 an eine Abführung angeschlossen. Diese können etwa als Rohre oder Schläuche ausgebildet sein. Ferner ist die Öffnungseinheit 24 im Betrieb in einem geschlossenen Zustand. In Figur 9 ist der Nasszerkleinerer 2 nicht in Betrieb, und zur besseren Sichtbarkeit des Schneidsiebs 1 ist die Öffnungseinheit 24 in einem geöffneten Zustand abgebildet. Im Betrieb werden in den Nasszerkleinerer 2 eintretende Festkörper mit hoher Dichte aufgrund der Schwerkraft absinken und sich im Schwergutabscheider 27 sammeln.

In den Nasszerkleinerer 2 eintretende Flüssigkeit, Fasern und Festkörper mit niedriger Dichte werden nach oben durch das Schneidsieb 1 gedrückt. Große Festkörper können die Leer-Abschnitte 10 des Schneidsiebs 1 aufgrund ihrer geometrischen Abmessungen nicht ohne weiteres passieren. Frei schwimmende Fasern werden durch Rotieren der Schneidmesser 14 auf eine statistische, mittlere Länge geschnitten. Durch Rotieren der Schneidmesser 14 relativ zum Schneidsieb 1 entstehen zwischen den Schneidmessern 14 und dem Schneidsieb 1 Scherkräfte, welche die Festkörper bzw. Fasern so lange zerkleinern, bis sie die Leer-Abschnitte 10 passieren können.

Festkörper, die das Schneidsieb 1 auch unzerkleinert passieren könnten, werden durch zufällig auftretende Schneidvorgänge auf ein statistisches geometrisches Mittel zerkleinert. Dieser Zerkleinerungsgrad bzw. das statistische geometrische Mittel ist unter anderem von der Anzahl der Schneidmesser 14, der Drehzahl der Schneidmesser 14, der Strömungsgeschwindigkeit und der geometrischen Ausgestaltung des Schneidsiebs 1 abhängig.

Am Fluidausgang 22 liegt das mit Feststoffen bzw. Fasern beladene Fluid dann in einem Zustand vor, in dem die geometrischen Abmessungen von Festkörpern gleichmäßiger und kleiner sind als am Fluideingang 20. Das feststoffbeladene Fluid kann so in nachfolgenden Anlagenkomponenten besser weiterverarbeitet werden und nachfolgende Anlagenkomponenten werden geschont. Festkörper mit hoher Dichte können etwa Steine oder Metalle sein. Festkörper niedriger Dichte können z.B. Textilien, Haare, biologische Abfälle, Blätter, Gräser, Knochen oder dergleichen sein.

Die Schneidmesser 14 verschleißen insbesondere an ihren Schneidkanten 11. Auch das Schneidsieb 1 verschleißt im Kantenbereich. Die hydraulische Nachstelleinheit 28 ist dazu ausgebildet, die Schneidkanten 11 auch in einem benutzten Zustand mit teilweise aufgetretenem Verschleiß mit einer axialen Kraft in Richtung bzw. an das Schneidsieb 1 zu drücken. An Kontakten der Schneidkanten 11 zum Schneidsieb 1 bzw. an schmalen Spalten zwischen den Schneidkanten 11 und dem Schneidsieb 1 kommt es infolge eines vom Antrieb 26 bereitgestellten Drehmoments zu Scherkräften auf das feststoffbeladene Fluid.

Für aus dem Stand der Technik bekannte Schneidsiebe 1 hat sich gezeigt, dass die Abnutzung der Schneidmesser 14 an verschiedenen Positionen entlang der Schneidkante 11 unterschiedlich stark ist. Bei unterschiedlich stark abgenutzten Schneidmessern 14 sind die Scherkräfte zwischen den Schneidkanten 11 und dem Schneidsieb 1 entlang der Länge der Schneidkanten 11 unterschiedlich. Der Einsatz des Nasszerkleinerers 2 ist dann weniger effizient und es müssen Wartungen zum Austausch der Schneidmesser 14 durchgeführt werden. Aus dem Stand der Technik bekannte Schneidsiebe 1, welche im Betrieb zu einem ungleichmäßigen Abnutzen der Schneidmesser 14 führen, sind in den Figuren 2a, 3a und 4a gezeigt. Figur 2a, Figur 3a und Figur 4a zeigen die jeweils abgebildeten Schneidsiebe 1 nach einer fotografischen Aufnahme. Leer-Abschnitte 10 sind hier dunkel, Material-Abschnitte 12 hell dargestellt.

Die vorbekannten Schneidsiebe 1 weisen in den Figuren 2a, 3a und 4a jeweils einen inneren Randbereich 4, einen äußeren Randbereich 6, und einen Arbeits-Bereich 8 mit Leer-Abschnitten 10 und Material-Abschnitten 12 auf. Im inneren Randbereich 6 ist jeweils eine innere Aussparung 16 vorgesehen, welche dazu ausgebildet ist, im Betrieb eine Antriebswelle 26 zum rotatorischen Antreiben von wenigstens einem Schneidmesser 14 aufzunehmen. Die Schneidsiebe 1 weisen ferner einen äußeren Randbereich 6 auf. Der äußere Randbereich 6 ist am kreisäußeren Umfang über den gesamten Umfang mit Material versehen. Er verfügt außerdem über Positionier-Elemente 30 zum formschlüssigen Positionieren des Schneidsiebs 1 innerhalb eines Nasszerkleinerers 2. Diese Positionier-Elemente 30 sind hier als Bohrungen 32 ausgebildet.

Anhand der Figuren 2b bis 2c wird nachfolgend das Ermitteln des Umfangsverhältnisses und des Radial-Verhältnisses beschrieben: Für das in Figur 2a dargestellte Schneidsieb 1 zeigen die Figuren 2b und 2c eine Abwicklungsdarstellung. Mit computergestützten Mitteln ist jedem Pixel der Figur 2a mit bekannter Winkelposition φ und bekanntem Radius R eine kartesische Koordinate zugeordnet, wobei auf der Ordinate der jeweilige Radius und auf der Abszisse die - mit einer Konstanten K - multiplizierte Winkelposition φ aufgetragen ist. Kreismittelpunktnahe Leer-Abschnitte 10 überdecken in dieser Ansicht einen größeren Winkelbereich als kreismittelpunktferne Leer-Abschnitte 10 ähnlicher Größe, sodass die Darstellung der Leer-Abschnitte 10 in der Abwicklungsdarstellung der Figuren 2b, 2c verzerrt ist. Figur 2b zeigt zudem den Verlauf des Umfangsverhältnisses UV für einen Radienbereich von ca. 60 mm bis ca. 210 mm. Das Umfangsverhältnis UV ist das Verhältnis von akkumulierten Längen von Material-Abschnitten 12 entlang einer Umfangslinie zu einem der Umfangslinie zugehörigen Umfang U. Durch die Darstellung des kreisförmigen Schneidsiebs 1 aus Figur 2a in einer Abwicklungsdarstellung in Figur 2b kann ein Umfangsverhältnis dadurch ermittelt werden, dass in Figur 2b in einem ersten Schritt entlang einer horizontalen Linie 34 vom linken Ende der Abwicklungsdarstellung bis zum rechten Ende der Abwicklungsdarstellung diejenigen Längen entlang der horizontalen Linie 34 summiert werden, welche entlang hell dargestellter Material-Abschnitte 12 verlaufen. In einem zweiten Schritt wird eine derart gebildete Summe durch die Länge der horizontalen Linie 34 dividiert. Diese Division ist das Umfangsverhältnis der horizontalen Linie 34, wobei der horizontalen Linie entsprechend ihrer Position auf der Ordinate der Darstellung in Figur 2b ein Radius zugeordnet ist.

Dieses Vorgehen wird für eine Vielzahl horizontaler Linien 34 in Figur 2b wiederholt, denen jeweils unterschiedliche Radien zugeordnet sind. In dem hier gezeigten Beispiel wird in Radialrichtung entlang der Länge eines Außenradius R_{außen} des Schneidsiebs wenigstens eine Pixelaufnahme in jedem Hundertstel der Länge des Außenradius R_{außen} aufgenommen und in Schritten von wenigstens einem Umfangsverhältnis pro Hundertstel der Länge des Außenradius R_{außen} ein Verlauf von Umfangsverhältnissen über den Radius bestimmt. Feinere Auflösungen, also ein dichteres Aufnehmen von Pixeln und/oder die Bestimmung von mehr Umfangsverhältnissen als hier beschrieben, sind ebenfalls bevorzugt. In einem weiteren Schritt werden die Wertepaare aus Umfangsverhältnis und zugehörigem Radius in einem Diagramm aufgetragen, bzw. mit computergestützten Mitteln geplottet. Zum Darstellen einer Kurve wird zwischen den einzelnen Messwerten linear interpoliert. Ein solches Diagramm ist in Figur 2b, rechts dargestellt. Die geschwungenen Linien zwischen der Abwicklungsdarstellung und dem Verlauf des Umfangsverhältnisses verdeutlichen den Radius-Bereich, für den die Auswertung hier durchgeführt wurde. Für das kreisförmige Schneidsieb 1 ist in diesem Diagramm ein wellenartiger Verlauf des Umfangsverhältnisses über den Radius dargestellt. Es ist ersichtlich, dass in diesem Fall keine stetige, krümmungswechselfreie Umfangs-Funktion F existiert, die Umfänge U auf eine Referenz-Umfangsverhältnis RUV derart abbildet, dass das Umfangsverhältnis UV für jeden Umfang U (oder bei Division des jeweiligen Umfangs durch 2 x π: jeden Radius) eines zum Schneidsieb konzentrischen und innerhalb des Arbeits-Bereichs liegenden Kreises vom Referenz-Umfangsverhältnis RUV nicht mehr abweicht als 0,05, vorzugsweise 0,03, vorzugsweise 0,01. Aus diesem Grund stellt das in Figur 2a dargestellte Schneidsieb kein erfindungsgemäßes Schneidsieb dar, sondern ist als Vergleichsbeispiel anzusehen.

Bevorzugt wird die beschriebene Analyse durch computergestützte Mittel durchgeführt. Ein entsprechendes fotografisches Lichtbild kann etwa anhand einer Pixel-Analyse in Leer-Abschnitte 10 und Material-Abschnitte 12 unterteilt werden. Die beschriebene Abwicklung der Geometrie, wie in Figur 2b und Figur 2c dargestellt, dient der Veranschaulichung und ist zum Ermitteln eines Umfangsverhältnisses bzw. eines Verlaufs von Umfangsverhältnissen entlang verschiedener Kreisradien bzw. Kreisumfänge möglich, aber nicht zwingend erforderlich. Mithilfe eines geeigneten Computerprogramms können etwa der Mittelpunkt des Schneidsiebs 1 ermittelt werden, Berechnungen von Umfangsverhältnissen für verschiedene Radien durchgeführt werden, der Arbeits-Bereich 8 gegenüber dem inneren Randbereich 4 und dem äußeren Randbereich 6 abgegrenzt werden und der Verlauf von Umfangsverhältnissen entlang verschiedener Radien bzw. Umfänge in einer geeigneten Auflösung geplottet werden. In Figur 2b ist zu sehen, dass keine entsprechende stetige, krümmungswechselfreie Umfangs-Funktion F existiert, zu der das Umfangsverhältnisse UV für jeden Umfang U eines zum Schneidsieb 1 konzentrischen und innerhalb des Arbeits-Bereich 8 liegenden Kreises nicht mehr abweicht als 0,05, vorzugsweise 0,03, vorzugsweise 0,01. Ein entsprechender Test kann ebenso gut mithilfe eines Computerprogramms erfolgen, etwa durch Untersuchen der Minima und Maxima des geplotteten Umfangsverhältnisses.

In Figur 2c ist unterhalb der Abwicklungsdarstellung eine grafische Auswertung des Radialverhältnisses RV für das Schneidsieb 1 aus Figur 2a abgebildet. Die Auswertung erfolgt analog zu der Auswertung des Umfangsverhältnisses, mit dem Unterschied, dass keine horizontalen Linien 34 betrachtet werden, sondern vertikale Linien 35. Hier abgebildet ist die Auswertung in einem Bereich von einer kreisinneren Grenze 37 zu einer kreisäußeren Grenze 39. Entlang einer vertikalen Linie 35 ist das Verhältnis von Material-Abschnitten 12 zur Länge der vertikalen Linie 35 das Radialverhältnis RV. Ein derartiges Radialverhältnis RV lässt sich für Winkel von 0° bis 360° bestimmen. In Figur 2c sind die Maxima und Minima des Radialverhältnisses markiert. Diese liegen unterhalb von 0,2 bzw. oberhalb von 0,5. Ein stetige, krümmungswechselfreie Funktion G, die Kreiswinkel auf ein Referenz-Radialverhältnis RRV abbildet, wobei das Radialverhältnis RV für jede radiale Schnittlinie mit einem Kreiswinkel zwischen 0° und 360° vom Referenz-Radialverhältnis RRV nicht mehr abweicht, als 0,15, vorzugsweise 0,1, existiert nicht.

Figur 3a zeigt ein weiteres vorbekanntes kreisförmiges Schneidsieb 1 mit ersten, spiralförmigen Material-Stegen 36, die von einem inneren Randbereich 4 zu einem äußeren Randbereich 6 im mathematisch positiven Drehsinn verlaufen. Das Schneidsieb 1 weist außerdem zweite Material-Stege 38 auf, welche an die ersten Material-Stege 36 stoßen, ohne diese zu kreuzen. Eine Abwicklungsdarstellung des Schneidsiebs 1 aus Figur 3a zeigen die Figuren 3b und 3c. Analog zu der Analyse, die für die Figuren 2a-2c beschrieben ist, ist das Umfangsverhältnis UV für verschiedene Radien des Schneidsiebs 1 der Figur 3a ermittelt und in der Figur 3b gezeigt. Der Verlauf des Umfangsverhältnisses ist weniger stark wellenförmig, als das Umfangsverhältnis des Schneidsiebs 1 aus Figur 2a. Dennoch schwankt der Verlauf des Umfangsverhältnisses entlang verschiedener Radien (bzw. Umfänge) derart, dass keine stetige, krümmungswechselfreie Umfangs-Funktion F existiert, die Umfänge U auf eine Referenz-Umfangsverhältnis RUV abbildet, derart, dass das Umfangsverhältnis UV für jeden Umfang U eines zum Schneidsieb 1 konzentrischen und innerhalb des Arbeits-Bereichs 8 liegenden Kreises vom Referenz-Umfangsverhältnis RUV nicht mehr abweicht als 0,05, vorzugsweise 0,03, vorzugsweise 0,01. Aus diesem Grund stellt auch das in Figur 3a dargestellte Schneidsieb kein erfindungsgemäßes Schneidsieb dar.

In Figur 3c ist der Verlauf des Radialverhältnis RV über den Winkel φ von 0° bis 360° für das Schneidsieb 1 der Figur 3a abgebildet. Die Extrema sind eingezeichnet und betragen ca. 0,1 und mehr als 0,4. Eine stetige, krümmungswechselfreie Winkel-Funktion G, die Kreiswinkel φ auf ein Referenz-Radialverhältnis RRV abbildet, derart, dass das Radialverhältnis RV nicht mehr vom Referenz-Radialverhältnis RRV abweicht als 0,15, vorzugsweise 0,1, existiert nicht.

Analog zu dem in Figur 3a gezeigten Beispiel zeigt die Figur 4a eine weitere Ausführungsform eines vorbekannten Schneidsiebs. Es unterscheidet sich unter anderem in der mittigen Aussparung zur Aufnahme einer Welle, in der Ausgestaltung des Arbeits-Bereichs und in den Positionen der Positionierbohrungen. Anhand der grafischen Analyse der Umfangsverhältnisse entlang verschiedenen Radien in Figur 4b, die auf der Abwicklungsdarstellung aus Figur 4b basiert, ist hier durch eine visuelle Analyse des Graphen eindeutig erkennbar, dass das Schneidsieb 1 der Fig. 4a kein erfindungsgemäßes Schneidsieb 1 darstellt. Der Graph weist Unstetigkeiten und Steigungswechsel auf.

Eine Analyse der Radialverhältnisse RV des Schneidsiebs 1 aus Figur 4a entlang Winkelpositionen von 0° bis 360° ist in Figur 4c dargestellt. Die Extremwerte weichen um mehr als 0,3 voneinander ab. Es gibt keine konstante Funktion und auch keine andere stetige, krümmungswechselfreie Funktion G, die Kreiswinkel φ auf ein Referenz-Radialverhältnis RRV abbildet, sodass das in Figur 4c gezeigte Radialverhältnis RV nicht um mehr als 0,15, vorzugsweise 0,1 vom Referenz-Radialverhältnis RRV abweichen würde.

Hingegen ist das Schneidsieb 1 mit der Geometrie wie in Figur 5a abgebildet ein erfindungsgemäßes Schneidsieb 1. Es weist ebenfalls einen inneren Randbereich 4, einen äußeren Randbereich 6, und einen Arbeits-Bereich 8 aus Leer-Abschnitten 10 und Material-Abschnitten 12 auf, wobei der Arbeits-Bereich 8 dazu vorgesehen ist, im Betrieb von einer Schneidkante 11 überstrichen zu werden. Die Material-Abschnitte 12 werden hier zum einen von ersten, spiralförmigen Material-Stegen 36 gebildet, welche vom inneren Randbereich 4 zum äußeren Randbereich 6 des Schneidsiebs 1 im mathematisch negativen Drehsinn verlaufen. In dem hier gezeigten Ausführungsbeispiel sind fünf derartige erste Material-Stege 36 vorhanden. Die ersten Material-Stege 36 verlaufen in der hier gezeigten Ausführungsform kreisevolventenförmig. Um einen konstanten Schneidwinkel zwischen den zweiten Material-Stegen 38 entlang des Radius zu erhalten ist das vorteilhaft. Zum anderen werden Material-Abschnitte 12 durch zweite, zu den ersten Material-Stegen 36 gegenläufige Material-Stege 38 gebildet. In dem hier gezeigten Ausführungsbeispiel sind 23 derartige zweite Material-Stege 38 vorhanden. Die zweiten Material-Stege 38 verjüngen sich von radial außen nach radial innen. In anderen Ausführungsformen können die Material-Abschnitte aus anderen Elementen bestehen oder aus Material-Stegen, die einen anderen Verlauf aufweisen.

Von den ersten Material-Stegen 36, den zweiten Material-Stegen 38, vom inneren Randbereich 4 und vom äußeren Randbereich 6 werden Leer-Abschnitte 10 eingeschlossen, welche frei von Material sind. Die verschiedenen Material-Abschnitte 12 bilden zusammen eine Gitterstruktur 40. Im Betrieb passieren lediglich diejenigen zerkleinerten Festkörper und/oder Fasern die Gitterstruktur 40, welche kleiner sind als wenigstens einer der Leer-Abschnitte 10. Zusätzlich findet ein Zerkleinern auf einen statistischen mittleren Zerkleinerungsgrad statt, auch von Festkörpern und/oder Fasern die bereits am Fluideingang 20 in wenigstens einer Dimension kleiner sind als Leer-Abschnitte der Gitterstruktur. Beim Überstreichen des Schneidsiebs 1 mit einer geraden Schneidkante 11 eines Schneidmessers 14 werden zwischen den zweiten Material-Stegen 38 und der Schneidkante 11 Schneidwinkel von ca. 20° eingeschlossen. Die hier abgebildete Ausführungsform weist keine Zentrierbohrungen 32 zum Positionieren des Schneidsiebs 1 auf. Stattdessen kann das Schneidsieb 1 an seinem äußeren Randbereich 6 auf eine Auflagefläche innerhalb des Maschinengehäuses 15 des Nasszerkleinerers 2 aufgelegt werden. Eine zweite Fläche wird auf die andere Seite des Schneidsiebs 1 abgesenkt und mithilfe einer Schraubverbindung festgezogen, sodass ein kraftschlüssiges Fixieren des Schneidsiebs 1 erfolgt. Es können aber ebenso gut Bohrungen 32 zum formschlüssigen Positionieren und Fixieren vorgesehen sein. Im Kreisinneren befindet sich eine Aussparung 16 zur Aufnahme einer Antriebswelle 18, wobei die Antriebswelle 18 wiederum dazu ausgebildet ist, Schneidmesser 14 rotatorisch und relativ zum Schneidsieb 1 zu bewegen.

Das Schneidsieb 1 weist eine Dicke auf, welche klein ist im Vergleich zum Durchmesser des Schneidsiebs 1. Eine Seite 42 (vgl. Figur 1) des Schneidsiebs 1 ist in Betrieb in Kontakt mit der Schneidkante 11 des Schneidmessers 14 und dazu ausgebildet, im Zusammenwirken mit der Schneidkante 11 Festkörper durch Scheren zu zerkleinern. Die andere, der Schneidkante 11 abgewandte Seite 44 des Schneidsiebs 1 ist zur ersten Seite 42 spiegelgleich. Die zweite Seite 44 ist weniger stark einer mechanischen Belastung durch Scherkräfte ausgesetzt. Bei einem Verschleiß der ersten Seite 42 des Schneidsiebs 1 kann nach einem Umdrehen des Schneidsiebs 1 die zweite, nicht verschlissene Seite 44 zum Scheren im Zusammenwirken mit der Schneidkante 11 verwendet werden.

Analog zu dem in den Figuren 2a und 2b beschriebenen Vorgehen zum Ermitteln der Umfangsverhältnisse UV bzw. des Verlaufs des Umfangsverhältnisses UV entlang verschiedener Umfänge, bzw. Radien, ist in der Figur 5b eine abgewickelte Darstellung des Schneidsiebs 1 gemäß der Figur 5a und ein geplotteter Verlauf des Umfangsverhältnisses UV entlang des Radius abgebildet. Der Verlauf des Umfangsverhältnis UV über den Radius ist für das Schneidsieb 1 gemäß Figur 5a deutlich gleichmäßiger als für Schneidsiebe 1 gemäß den Figuren 2a, 3a oder 4a. Der Verlauf weist nur sehr kleine Unregelmäßigkeiten und keine großen Sprünge oder Steigungswechsel über einen längeren Bereich hinweg auf.

Es existiert eine stetige, krümmungswechselfreie Umfangs-Funktion F, die Umfänge U auf ein Referenz-Umfang Verhältnis RUV abbildet, derart, dass das Umfangsverhältnis UV für jeden Umfang eines zum Schneidsieb 1 konzentrischen und innerhalb des Arbeits-Bereichs 8 liegenden Kreises vom Referenz-Umfang Verhältnis RUV = F (U) nicht mehr abweicht als 0,05, vorzugsweise 0,03, vorzugsweise 0,01. Eine derartige Funktion F ist in Figur 5b gestrichelt dargestellt. Die Funktion F ist hier eine konstante Funktion. Gleichermaßen könnte eine andere Funktion F' herangezogen werden, die z.B. eine lineare Funktion mit geringer Steigung ist und die die Kriterien der Stetigkeit, Krümmungswechselfreiheit und des Abstands des Umfangsverhältnisses UV von einem anderen Referenz-Umfangsverhältnis RUV' = F'(U) ebenfalls erfüllt. Wesentlich ist, dass wenigstens eine derartige Funktion F existiert. Im Betrieb wird eine Schneidkante 11 bei Verwendung des in Figur 5a gezeigten Schneidsiebs während einer Umdrehung entlang der Länge der Schneidkante 11 in ähnlicher, annähernd gleicher Weise beansprucht, weil an jeder Position der Schneidkante 11 die Dauer von Kontakten mit Material-Abschnitten 12 des Schneidsiebs 1 während einer Umdrehung annähernd gleich ist. Vorteilhafterweise ist der Verschleiß von Schneidkanten 11 der Schneidmesser 14 damit an den verschiedensten Positionen entlang der Länge des Schneidsiebs 1 annähernd gleich. Die Scherwirkung ist somit auch im fortgeschrittenen Betriebs- und Verschleißzustand der Schneidkanten 11 unabhängig von der radialen Position entlang der Schneidkante 11. Ein Wechsel der Schneidkante 11 ist seltener nötig, d.h. Wartungsintervalle werden verlängert und Stillstandszeiten der Anlage verkürzt. Die Effizienz der Anlage steigt. Es werden weniger Verbrauchsteile (insbesondere Schneidmesser 14) benötigt.

Eine weitere Ausführungsform eines erfindungsgemäßen Schneidsiebs 1 zeigt die Figur 6a. Hier verjüngen sich die zweiten Material-Stege 38 nicht. Sie weisen von radial innen nach radial außen eine einheitliche Stegbreite auf. Lediglich im Bereich der Kreuzungen mit den ersten Material-Stegen 36 sind sie lokal derart erweitert, dass die von ersten Material-Stegen 36 und zweiten Material-Stegen 38 eingeschlossenen Leer-Abschnitte 10 abgerundete Ecken aufweisen. Derartige abgerundeten Ecken sind fertigungstechnisch bedingt und der Rundungsradius kann dabei beispielsweise und bevorzugt 0,1mm 0,5mm, 1mm, 1,5mm, 3 mm, 4,5mm oder 6 mm betragen. Sowohl für die Anzahl erster Material-Stege 36, als auch für die Anzahl zweiter Material-Stege 38 ist in dem hier gezeigten Beispiel eine Stege-Anzahl, nämlich fünf, respektive 23 vorgesehen, die sich bei Verwendung von z.B. zwei, drei, oder vier Schneidmessern nicht durch die Anzahl der Schneidmesser teilen lässt.

Es soll verstanden werden, dass in anderen Ausführungsformen eine andere Anzahl der ersten Material-Stege 36 und/oder der zweiten Material-Stege 38 verwendet werden kann. Bevorzugt wird für die Anzahl der ersten Material-Stege 36 und/oder zweiten Material-Stege 38 jeweils eine Zahl verwendet, für die sich bei Division durch die Anzahl der verwendeten Schneidmesser 14 kein ganzzahliger Quotient ergibt.

Aus Figur 5c ist ferner ersichtlich, dass das Schneidsieb 1 aus Figur 5a einen gleichmäßigeren Verlauf des Radialverhältnisses RV entlang Winkeln φ von 0° bis 360° aufweist als vorbekannte Schneidsiebe. Extremwerte einer geplotteten Auswertung des abgewickelten Schneidsiebs 1 betragen mehr als 0,2 bzw. weniger als 0,4. Folglich existiert für das Schneidsieb 1 aus Figur 5a eine stetige, krümmungswechselfreie Funktion G, die Referenz-Radialverhältnisse RRV auf Winkel φ abbildet, wobei das Referenz-Radialverhältnis vom Radialverhältnis nicht mehr abweicht als 0,15, vorzugsweise 0,1. Im hier gezeigten Beispiel kann die Funktion G etwa eine konstante Funktion sein, die jedem Winkel φ ein Referenz-Radialverhältnis RRV von 0,3 zuordnet. Ein entsprechendes Toleranzband für eine Abweichung von 0,15 reicht von 0,15 bis 0,45. Bei einer zulässigen Abweichung von 0,1 reicht ein Toleranzband von 0,2 bis 0,4. Die in Figur 5c gezeigten Radialverhältnisse liegen alle innerhalb dieser beiden Toleranzbänder.

Im Vergleich zur Ausführungsform aus Figur 5a ist der innere Randbereich 4 der Ausführungsform in Figur 6a größer. Radial innen sind die Leer-Abschnitte 10 kleiner als radial außen. Beim Konstruieren des Schneidsiebs 1 wird die Anzahl erster Material-Stege 36 und zweiter Material-Stege 38 unter Angabe einer vorbestimmten Steigung der Spiralen bzw. Evolventen und unter Angabe der Breiten der ersten Material-Stege 36 und zweiten Material-Stege 38 vorgegeben.

Durch eine derartige Konstruktionsvorschrift entstehende Leer-Abschnitte 10, die zu klein zum Fertigen mit einer Fertigungsmaschine, z.B. einer Laserschneidmaschine oder einem Fräswerkzeug sind, insbesondere Leer-Abschnitte 10 am inneren Randbereich 4, werden vorzugsweise vor dem Aufgeben eines Fertigungsauftrags entfernt, d.h. für einen Fertigungsauftrag werden derartige kleine Leer-Abschnitte 10 nicht aus einem Rohling entfernt und stattdessen sind diese Bereiche als Material-Abschnitte 12 ausgebildet. Bevorzugt werden Leer-Abschnitte 10 nicht für einen Fertigungsauftrag berücksichtigt, d.h. nicht aus dem Rohling entfernt, falls diese so klein sind, dass ein Verstopfen des Schneidsiebs 1 im Betrieb zu erwarten ist. Stattdessen ist in diesem Bereich vorzugsweise ein Material-Abschnitt 12 vorgesehen. Die Größe eines derartigen Bereichs, d.h. die Größe, unterhalb derer kein Leer-Abschnitt 10, sondern ein Material-Abschnitt 12 vorgesehen ist, ist abhängig vom Anwendungsfall und insbesondere von dem zu zerkleinernden feststoffbeladenen Medium. Vorteilhafterweise wird ein Verstopfen verhindert und es wird verhindert, dass ein Schneidmesser 14 wiederholt über eine Verstopfung streicht und somit schneller abnutzt.

So ist sichergestellt, dass an einem Leer-Abschnitt 10b der minimalste Kugeldurchgangsdurchmesser aller Leer-Abschnitte 10 mehr beträgt, als ein vorbestimmter Wert, d.h. dass das Schneidsieb 1 für Kugeln (hier kreisförmig dargestellt) mit einem Durchmesser von wenigstens 30mm durchdringbar ist. In anderen Ausführungsformen können aber auch andere minimale Kugeldurchgangsdurchmesser gewählt werden, z.B. 25 mm, 20 mm, 15 mm, 10 mm oder 5 mm. In analoger Weise ist ein anderer Leer-Abschnitt 10a derjenige Leer-Abschnitt, den eine (fiktive) Kugel mit einem maximalen Kugeldurchmesser gerade nicht mehr passieren kann. Dieser Wert beträgt hier 40 mm, kann aber in anderen Ausführungsformen auch z.B. 35 mm, 30 mm, 25 mm, 20 mm oder 15 mm betragen, wobei er selbstverständlich stets größer oder gleich dem minimalen Kugeldurchgangsdurchmesser ist. Die Wahl der Größe der Leer-Abschnitte 10, des minimalen Kugeldurchmessers und des maximalen Kugeldurchmessers ist abhängig vom Prozess, insbesondere von dem zu zerkleinernden Medium und den Anforderungen an einen Zerkleinerungsgrad des Mediums.

Innerhalb des Arbeits-Bereichs 8 existiert eine krümmungsfreie, stetige Funktion F, die Umfänge U auf ein Referenz-Umfangsverhältnis abbildet, derart, dass für alle Umfangsverhältnisse innerhalb des Arbeits-Bereichs die Differenz des Umfangsverhältnisses zum Referenz-Umfangsverhältnis kleiner ist als 0,05, vorzugsweise 0,03, vorzugsweise 0,01. Eine beispielhafte derartige Funktion F ist in der Figur 6b gestrichelt angedeutet. Analog zu den oben beschriebenen Funktionen von Umfangsverhältnissen UV gegenüber verschiedenen Radien R, basiert die Darstellung der Figur 6b auf einer Auswertung der Abwicklungsdarstellung des Schneidsiebs 1 aus Figur 6a. Die Abwicklungsdarstellung ist ebenfalls in Figur 6b dargestellt.

Die in Figur 6b gezeigte Funktion F ist konvex. Es soll verstanden werden, dass es nicht notwendig ist, die Funktion F mathematisch anhand von Parametern und/oder mathematischen Operatoren festzulegen. Eine Funktion zeichnet sich im Allgemeinen dadurch aus, dass sie jedem Element einer Menge (hier: die Menge möglicher Umfänge U von zum Schneidsieb 1 konzentrischen Kreisen innerhalb des Arbeits-Bereichs 8) genau einen Funktionswert (hier: ein theoretisches Referenz-Umfangsverhältnis RUV) zuordnet. Das trifft auf die gestrichelt angedeutete Funktion F in Figur 6b zu. Diese Funktion F ist stetig. Sie weist keine abrupten Sprünge auf.

Es soll verstanden werden, dass die Messwerte des Umfangsverhältnisses UV, bzw. der interpolierte Verlauf der Messwerte durchaus Sprünge aufweisen kann. Falls zur Bestimmung des Umfangsverhältnisses UV diskrete Messwerte aufgezeichnet werden, und zwischen den Messwerten linear interpoliert wird, weist ein derart gemessener Verlauf des Umfangsverhältnis UV zwangsläufig Sprünge auf. Derartige Unstetigkeiten sind aber für ein erfindungsgemäßes Schneidsieb 1, wie etwa in Figur 6a abgebildet, derart klein, dass die Differenz zu einer stetigen, krümmungswechselfreien Funktion F kleiner ist als 0,05, vorzugsweise 0,03, vorzugsweise 0,01. In anderen Worten existiert um eine derartige Funktion F herum ein Toleranzband mit einer Ausdehnung von 0,1, vorzugsweise 0,06, vorzugsweise 0,02. Alle Umfangsverhältnisse UV von zum Schneidsieb 1 konzentrischen Kreisen innerhalb des Arbeits-Bereichs 8 des erfindungsgemäßen Schneidsiebs 1 liegen innerhalb des Toleranzbandes.

Vorteilhafterweise sind die Kontaktzeiten des Schneidsiebs 1 mit der wenigstens einen Schneidkante 11 entlang der Schneidkante 11 für alle Punkte pro Umdrehung annähernd gleich. Für den in Figur 6b abgebildeten Verlauf ist der Graph nach radial außen hin innerhalb des Arbeits-Bereichs 8 degressiv, d.h. radial außen sind die Kontaktzeiten zwischen Schneidsieb 1 und Schneidkante 11 pro Umdrehung länger, als radial innen.

In Figur 6c ist eine Abbildung des Radialverhältnisses RV für das Schneidelement 1 aus Figur 6a abgebildet. Analog zu dem Radialverhältnis, das für die in den Figuren 5a bzw. 5c gezeigte Ausführungsform beschrieben wurde, liegen alle Werte in einem Toleranzband um eine Funktion G, die Winkel φ auf ein Referenz-Radialverhältnis stetig und krümmungswechselfrei abbildet, wobei das Toleranzband enger ist als 0,2.

Ein weiteres Ausführungsbeispiel eines erfindungsgemäßen Schneidsiebs ist in Figur 7a abgebildet. In der Figur 7b ist ein abgewickeltes Schneidsieb entsprechend dem Ausführungsbeispiel gemäß Figur 7a und eine Auswertung des Umfangsverhältnisses UV abgebildet. Es ist ersichtlich, dass kaum Schwankungen des Umfangsverhältnisses auftreten und dieses entlang des Radius R innerhalb des Arbeitsbereichs 8 im Wesentlichen konstant ist. In Figur 7c ist der Verlauf des Radialverhältnisses RV für das Schneidsieb 1 aus Figur 7a gezeigt. Das Radialverhältnis RV schwankt innerhalb eines Toleranzbandes, das kleiner ist als 0,2.

Die hier in den Figuren 5a, 6a und 7a gezeigten Ausführungsbeispiele mit spiralförmig verlaufenden, ersten Material-Stegen 36 und entgegengesetzten, zweiten Material-Stegen 38 sind jeweils eine mögliche Ausführungsform. Leer-Abschnitte 10 sind hierbei annähernd viereckig, mit abgerundeten Kanten. Andere Ausführungsformen unterscheiden sich z.B. in der Anzahl der ersten und/oder zweiten Material-Stege 36, 38, durch unterschiedlich stark ausgeprägte Verjüngungen der ersten und/oder zweiten Material-Stege 36, 38 und/oder durch unterschiedliche Arten und/oder Steigungen der Spiralformen. Andere Ausführungsformen weisen runde, dreieckige, mehreckige, und/oder tropfenförmige Leer-Abschnitte 10 auf und/oder haben Freiformen als Leer-Abschnitte 10. Kombinationen verschiedenartig geformter Leer-Abschnitte 10 sind ebenfalls möglich.

In Figur 8a ist ein System 3 aus einem Schneidsieb 1 mit einer Gitterstruktur 40 und vier Schneidmessern 14a, 14b, 14c, 14d abgebildet. Die vier Schneidmesser 14a, 14b, 14c, 14d sind in Umfangsrichtung jeweils um 90° versetzt angeordnet. Die Schneidkanten 11 der Schneidmesser 14 sind hier zu einer mittigen Achse, also zu einer Achse, die durch den Mittelpunkt der kreisförmigen mittigen Aussparung 16 und senkrecht zum Schneidsieb 1 verläuft, windschief angeordnet. Die Schneidmesser 14a, 14b, 14c, 14d bzw. deren gedachte Verlängerung schneiden die mittige Achse nicht. Die Schneidmesser 14a und 14b sind nicht fluchtend angeordnet, sondern zueinander parallel. Die Schneidmesser schließen mit den zweiten Material-Stegen 38 Schneidwinkel von ca. 20° ein.

Die vier Schneidmesser 14a, 14b, 14c, 14d sind von einem Rotor 46 teilweise eingefasst und gehalten. In Figur 8a ist der Rotor 46 zum besseren Veranschaulichen der Schneidmesser 14a, 14b, 14c, 14d nicht dargestellt. Das gleiche System 3 mit dargestelltem Rotor 46 ist in Figur 8b gezeigt. Jeweils ein Schneidmesser 14 ist in je einer Nut 48 des Rotors 46 angeordnet. Ein Rotieren des Rotors 46 mittels der Antriebswelle 18 (vgl. Figur 9) bewirkt ein Überstreichen des Arbeitsbereich 8 durch die Schneidmesser 14a, 14b, 14c, 14d. In anderen Ausführungsformen können auch mehr oder weniger als vier Schneidmesser 14 vorgesehen sein, z.B. drei Schneidmesser 14 oder sechs Schneidmesser 14, wobei der Rotor 46 entsprechend an die Anzahl der Schneidmesser 14 angepasst ist.

## Patentansprüche

1. Schneidsieb (1) zum Einsatz in Nasszerkleinerern (2) mit einem inneren Randbereich (4) und einem äußeren Randbereich (6), wobei das Schneidsieb (1) zwischen dem inneren und dem äußeren Randbereich (4, 6) einen Arbeits-Bereich (8) aus Leer-Abschnitten (10) und Material-Abschnitten (12) aufweist, wobei der Arbeits-Bereich (8) dazu vorgesehen ist, im Betrieb von wenigstens einer Schneidkante (11) überstrichen zu werden,
**dadurch gekennzeichnet, dass**
ein Umfangsverhältnis (UV) das Verhältnis von akkumulierten Längen von Material-Abschnitten A_{M} (12) entlang einer Umfangslinie zu einem der Umfangslinie zugehörigen Umfang (U) ist, $UV = \frac{{\sum }_{U} {A}_{M}}{U}$
und wobei für das Schneidsieb (1) wenigstens eine stetige, krümmungswechselfreie Umfangs-Funktion F existiert, die Umfänge U auf ein Referenz-Umfangverhältnis RUV abbildet:
*F: U* → *RUV*
wobei das Umfangsverhältnis (UV) für jeden Umfang U eines zum Arbeits-Bereich (8) des Schneidsiebs (1) konzentrischen und innerhalb des Arbeits-Bereichs (8) liegenden Kreises vom Referenz-Umfangverhältnis RUV = F(U) nicht mehr abweicht als 0,05, vorzugsweise 0,03, vorzugsweise 0,01 des Referenz-Umfangsverhältnisses (RUV) am jeweiligen Umfang.

2. Schneidsieb (1) nach Anspruch 1, wobei ein Radialverhältnis (RV) das Verhältnis aller akkumulierten Längen von Material-Abschnitten (A_{M}) (12) entlang einer radialen Schnittlinie L zur Länge der Schnittlinie L ist, wobei die Schnittlinie L mit einer radialen Horizontalschnittlinie einen Winkel φ einschließt,
wobei sich die Schnittlinie über den Arbeits-Bereich (8) erstreckt ohne in den inneren Randbereich (4) und/oder in den äußeren Randbereich (6) zu ragen, $RV = \frac{{\sum }_{L} {A}_{M}}{L}$
wobei für das Schneidsieb (1) wenigstens eine stetige, krümmungswechselfreie Winkel-Funktion G existiert, die Kreiswinkel φ auf ein Referenz-Radialverhältnis RRV abbildet:
*G:* φ → *RRV*
und wobei das Radialverhältnis (RV) für jede radiale Schnittlinie mit einem Kreiswinkel φ ∈ [0°, 360°] vom Referenz-Radialverhältnis RRV = G(φ) nicht mehr abweicht als 0,15, vorzugsweise 0,1.

3. Schneidsieb (1) nach einem der vorstehenden Ansprüche, wobei die Funktion (F) konvex, linear oder konstant ist.

4. Schneidsieb (1) nach einem der vorstehenden Ansprüche, wobei der Arbeits-Bereich (8), eine Fläche von wenigstens 30%, vorzugsweise 40%, 50%, 60%, 70%, 80% einer Frontfläche des Schneidsiebs (1) und von höchstens 95%, vorzugsweise 90%, 85%, 80%, 70% der Frontfläche des Schneidsiebs (1) umfasst.

5. Schneidsieb (1) nach einem der vorstehenden Ansprüche, der innere Randbereich aufweisend, eine mittige Aussparung (16) zur Aufnahme eines Rotationselements, wobei die Material-Abschnitte (12) gebildet sind durch
eine erste Mehrzahl an ersten Material-Stegen (36), die sich spiralförmig von innen nach außen erstrecken; und
eine zweite Mehrzahl an zweiten Material-Stegen (38), die sich gekrümmt, vorzugsweise spiralförmig, gegenläufig zu den ersten Material-Stegen (36) von innen nach außen erstrecken,
wobei von den ersten Material-Stegen (36), den zweiten Material-Stegen (38), dem inneren Randbereich (4, 6) und dem äußeren Randbereich (6) materialfreie Leer-Abschnitte umschlossen werden,
wobei sich die ersten Material-Stege vorzugsweise evolventenförmig, vorzugsweise kreisevolventenförmig erstrecken,
wobei die zweiten Material-Stege (38) die ersten Material-Stege (36) vorzugsweise kreuzen.

6. Schneidsieb (1) nach Anspruch 5, wobei sich die zweiten Material-Stege (38) nicht radial nach außen oder innen hin verjüngen.

7. Schneidsieb (1) nach Anspruch 5, wobei sich die zweiten Material-Stege (38) radial nach außen hin oder radial nach innen hin verjüngen.

8. Schneidsieb (1) nach einem der Ansprüche 5 bis 7, wobei die zweiten Material-Stege (38) vom inneren Randbereich (4) bis zum äußeren Randbereich (6) durchgehend verlaufen.

9. Schneidsieb (1) nach einem der Ansprüche 5 bis 8, wobei das Schneidsieb (1) dazu ausgebildet ist, beim Zusammenwirken mit der Schneidkante (11) Schneidwinkel in einem Bereich von 10° bis 30°, vorzugsweise in einem Bereich von 15° bis 25°, vorzugsweise von 20° einzuschließen, wobei vorzugsweise jeder Schneidwinkel in einem Bereich von 10° bis 30°, vorzugsweise von 15° bis 25°, vorzugsweise bei 20° liegt.

10. Schneidsieb (1) nach einem der vorstehenden Ansprüche, wobei Kugeldurchgangsdurchmesser der Leer-Abschnitte (10) in einem Bereich von einer unteren Grenze, die 5 mm, vorzugsweise 10 mm, 15 mm, 20 mm, 25 mm beträgt bis zu einer oberen Grenze, die 25 mm, vorzugsweise 30 mm, 35 mm, 40 mm beträgt, liegen.

11. Schneidsieb (1) nach einem der vorstehenden Ansprüche, **dadurch gekennzeichnet, dass** das Schneidsieb (1) an der Oberfläche der ersten und zweiten Material-Stege (36, 38) eine höhere Härte aufweist, als im Inneren der ersten und zweiten Material-Stege (36, 38).

12. Schneidsieb (1) nach einem der vorstehenden Ansprüche, wobei der äußere Randbereich (6) Bohrungen (32) zum Positionieren und/oder Fixieren des Schneidsiebs (1) in einem Nasszerkleinerer (2) aufweist.

13. System (3) zum Zerkleinern von Feststoffen in Mischfluiden, umfassend ein Schneidsieb (1) nach einem der vorstehenden Ansprüche und wenigstens ein Schneidmesser (14).

14. System (3) nach Anspruch 13, wobei der Arbeits-Bereich (8) des Schneidsiebs (1) beim Rotieren des wenigstens einen Schneidmessers (14) von dem wenigstens einen Schneidmesser (14) überstrichen wird und zumindest teilweise in Kontakt mit dem wenigstens einen Schneidmesser (14) ist, wobei vorzugsweise die Rotationsachse des wenigstens einen Schneidmessers (14) koaxial zu einer Zentralachse des Arbeits-Bereichs (8) und/oder zu einer Zentralachse des Schneidsiebs (1) ist.

15. System (3) nach einem der Ansprüche 13 bis 14, wobei die Anzahl der ersten Material-Stege (36) und/oder die Anzahl der zweiten Material-Stege (38) nicht ganzzahlig durch die Anzahl der Schneidmesser (14) teilbar ist.
